# EUROPÄISCHE PATENTSCHRIFT

(11) **EP 3 405 377 B1**
(45) Veröffentlichungstag und Bekanntmachung des Hinweises auf die Patenterteilung: **04.10.2023**
(21) Anmeldenummer: 17710872.7
(22) Anmeldetag: 14.03.2017
(51) Int. Cl.: B61L 15/00, B61L 27/04

(54) **ATO-EINRICHTUNG, SCHIENENFAHRZEUG UND VERFAHREN ZUM AUTOMATISIERTEN FAHREN EINES SCHIENENFAHRZEUGS**
ATO DEVICE, RAIL VEHICLE AND METHOD FOR THE AUTOMATED DRIVING OF A RAIL VEHICLE
DISPOSITIF DE CONDUITE AUTOMATIQUE D'UN VÉHICULE FERROVIAIRE, VÉHICULE FERROVIAIRE ET PROCÉDÉ DE CONDUITE AUTOMATIQUE D'UN VÉHICULE FERROVIAIRE

(30) Priorität: 21.03.2016 DE 102016204597
(43) Veröffentlichungstag der Anmeldung: 28.11.2018
(73) Patentinhaber: Siemens Mobility GmbH, 81739 München (DE)
(72) Erfinder: BAIER, Torsten, 38315 Schladen (DE); DICKGIESSER, Boris, 38102 Braunschweig (DE); GRIMPE, Michael, 38154 Königslutter (DE); LÖWE, Josef, 38122 Braunschweig (DE)
(74) Vertreter: Siemens Patent Attorneys
(86) Internationale Anmeldenummer: PCT/EP2017/055923
(87) Internationale Veröffentlichungsnummer: WO 2017/162472

(56) Entgegenhaltungen:
- EP-A2- 2 292 492
- DE-A1-102005 002 742
- KR-A- 20130 024 323
- US-A- 4 181 945
- Christian Frerichs: "Eurocab and the Driver MMI - an introduction to the technology", IRSE (Institute of Railway Signal Engineers) Proceedings 2002/2003, 10 December 2002 (2002-12-10), pages 42-48, XP055125703,

## Beschreibung

Der heutige Bahnverkehr wird immer weiter ausgebaut. Die Bahnverkehrsunternehmen befinden sich teilweise in einem harten Konkurrenzkampf und versuchen, den Bahnverkehr immer preiswerter anzubieten. Dabei wird immer häufiger auf eine starke Automatisierung des Bahnverkehrs gesetzt. Dies geschieht zum einen seit vielen Jahren durch eine Automatisierung der Abläufe in den Leitstellen des Bahnverkehrs, aber zum anderen zunehmend auch darin, die Fahrzeuge selber in ihrem Betrieb zu automatisieren. Dabei kommen ATO-Einrichtungen (Automated Train Operation-Einrichtungen) zum Einsatz, die bisher von einem Triebfahrzeugführer wahrgenommene Funktionen des Fahrzeugs übernehmen. Dies können beispielsweise die Bedienung von Antrieb und Bremse, Verarbeiten von aktuellen Fahrplaninformationen von der Leitstelle mit Anpassung der eigenen Fahrt oder eine Rückmeldung an die Leitstelle bezüglich der aktuellen Position sein.

Aus der EP 2 292 492 A2 ist ein Verfahren zur Geschwindigkeitskontrolle im automatischen Zugbetrieb bekannt.

Automatisierungslösungen für bereits im Einsatz befindliche Fahrstrecken sind häufig kostenintensiv und konstruktiv aufwendig.

Es ist daher die Aufgabe der vorliegenden Erfindung, eine ATO-Einrichtung, ein Schienenfahrzeug und ein Verfahren der eingangs genannten Art bereitzustellen, die eine kostengünstige Automatisierung des Bahnverkehrs ermöglichen.

Die Aufgabe wird gelöst durch eine ATO-Einrichtung zum automatisierten Fahren eines Schienenfahrzeugs auf Fahrstrecken, die mit unterschiedlichen streckenseitigen Fahrzeugsicherungseinrichtungen ausgestattet sind, wobei die ATO-Einrichtung wenigstens zwei ATP-Schnittstellen aufweist, die zum Verbinden der ATO-Einrichtung mit unterschiedlichen fahrzeugseitigen Fahrzeugsicherungseinrichtungen und zum Übermitteln von für das automatisierte Fahren nötige Informationen von der jeweiligen fahrzeugseitigen Fahrzeugsicherungseinrichtung an die ATO-Einrichtung ausgebildet sind, wobei eine der ATP-Schnittstellen konfiguriert ist, die ATO-Einrichtung mit einer Fahrzeugsicherungseinrichtung zu verbinden, die als eine ETCS-Fahrzeugsicherungseinrichtung ausgebildet ist und wobei die andere der ATP-Schnittstellen konfiguriert ist, die ATO-Einrichtung mit einer Fahrzeugsicherungseinrichtung zu verbinden, die als eine LZB- oder PZB-Fahrzeugsicherungseinrichtung ausgebildet ist.

Die Aufgabe wird weiterhin gelöst durch ein Schienenfahrzeug mit wenigstens einer erfindungsgemäßen ATO-Einrichtung und mit wenigstens zwei unterschiedlichen mit der ATO-Einrichtung über die ATP-Schnittstellen verbundenen fahrzeugseitigen Fahrzeugsicherungseinrichtungen, die jeweils zum Übermitteln von für das automatisierte Fahren nötigen Informationen an die ATO-Einrichtung ausgebildet sind.

Schließlich wird die Aufgabe auch gelöst durch ein Verfahren zum automatisierten Fahren eines Schienenfahrzeugs auf Fahrstrecken, die mit unterschiedlichen streckenseitigen Fahrzeugsicherungseinrichtungen ausgestattet sind, bei dem für das automatisierte Fahren nötige Informationen zumindest teilweise von unterschiedlichen fahrzeugseitigen Fahrzeugsicherungseinrichtungen mittels wenigstens zwei ATP-Schnittstellen an eine ATO-Einrichtung übermittelt werden, wobei eine der Fahrzeugsicherungseinrichtungen als eine ETCS-Fahrzeugsicherungseinrichtung ausgebildet ist und wobei eine andere der Fahrzeugsicherungseinrichtungen als eine LZB- oder PZB-Fahrzeugsicherungseinrichtung ausgebildet ist, und bei dem das Schienenfahrzeug von der ATO-Einrichtung in Abhängigkeit von den übermittelten Informationen gesteuert wird.

Die erfindungsgemäße Lösung hat den Vorteil, dass an die ATO-Einrichtung durch die wenigstens zwei ATP (Automatic Train Protection)-Schnittstellen mehrere fahrzeugseitige Fahrzeugsicherungseinrichtungen angeschlossen werden können. Dadurch kann auf Fahrstrecken mit unterschiedlichen streckenseitigen Fahrzeugsicherungseinrichtungen das Schienenfahrzeug mit der gleichen ATO-Einrichtung automatisiert gefahren werden. Bereits vorhandene fahrzeugseitige Fahrzeugsicherungseinrichtungen können weiterhin genutzt werden und eine erforderliche neue sicherungstechnische Zulassung ist einfacher zu erlangen. Weiterhin muss ein bei einem niedrigeren Automatisierungsgrad möglicherweise anwesender Triebfahrzeugführer des Schienenfahrzeugs lediglich eine ATO-Einrichtung bedienen, was den Betrieb vereinfacht. Die erfindungsgemäße ATO-Einrichtung kann also in wenigstens 2 Modi betrieben werden, die jeweils eine der ATP-Schnittstellen nutzen.

Die erfindungsgemäße Lösung kann durch verschiedene vorteilhafte Ausgestaltungen weiterentwickelt werden, die im Folgenden beschrieben sind.

So kann die ATO-Einrichtung wenigstens eine Steuerschnittstelle aufweisen, die zum Verbinden der ATO-Einrichtung mit einer Fahrzeugsteuereinrichtung des Schienenfahrzeugs ausgebildet ist, und zum Steuern des Schienenfahrzeugs über die Steuerschnittstelle ausgebildet sein. Dies hat den Vorteil, dass die ATO-Einrichtung über die Steuerschnittstelle Einfluss auf alle Funktionen des Schienenfahrzeugs nehmen kann und das Schienenfahrzeug auf einfache Weise autonom fahren lassen kann. Da erfindungsgemäß nur eine ATO-Einrichtung für das Schienenfahrzeug nötig ist, ist auch lediglich eine Steuerschnittstelle zum Fahrzeug erforderlich. Hierdurch werden Entwicklungskosten und Bauraum eingespart.

Um weitere für das automatisierte Fahren nötige Informationen zu erhalten, die nicht von einer der fahrzeugseitigen Fahrzeugsicherungseinrichtungen übermittelt wurden, kann die ATO-Einrichtung wenigstens eine Leitstellenschnittstelle aufweisen, die zum Verbinden der ATO-Einrichtung mit einer Betriebsleitstelle des Schienenfahrzeugs ausgebildet ist, und so ausgebildet sein, dass für das automatisierte Fahren nötige und nicht über die ATP-Schnittstellen übermittelte Informationen mittels der Leitstellenschnittstelle übermittelt werden. In einer besonders vorteilhaften Ausgestaltung kann die Leitstellenschnittstelle signaltechnisch unsicher ausgebildet werden, beispielsweise in Sicherheitsstufe SILO oder SIL1, so dass die Leitstellenschnittstelle weniger aufwendig und kostengünstiger entwickelt und ausgestaltet werden kann. Über die Leitstellenschnittstelle können somit sämtliche Informationen in die ATO-Einrichtung eingelesen werden, die nicht über die ATP-Schnittstellen gekommen sind. Diese Informationen müssen selbstverständlich nicht ausschließlich von der Betriebsleitstelle kommen.

Bei dem erfindungsgemäßen Schienenfahrzeug ist eine der Fahrzeugsicherungseinrichtungen als eine ETCS-Fahrzeugsicherungseinrichtung ausgebildet. ETCS (European Train Control System) ist als ein einheitliches Zugsicherungssystem für den internationalen europäischen Schienenverkehr definiert worden. Zumindest die großen internationalen Fahrstrecken (Magistralen) sind oder werden streckenseitig mit einer ETCS-Fahrzeugsicherungseinrichtung ausgestattet. Damit ist das erfindungsgemäße Schienenfahrzeug auf vielen Fahrstrecken einsatzfähig.

Ferner ist eine der Fahrzeugsicherungseinrichtungen erfindungsgemäß als eine LZB- oder PZB-Fahrzeugsicherungseinrichtung ausgebildet. LZB (Linienförmige Zugbeeinflussung)- und PZB (Punktförmige Zugbeeinflussung)- Fahrzeugsicherungseinrichtungen sind bereits seit vielen Jahren auf vorhandenen Fahrstrecken im Einsatz. Daher kann das erfindungsgemäße Schienenfahrzeug, das eine LZB- oder PZB-Fahrzeugsicherungseinrichtung aufweist, auf besonders vielen vorhandenen Fahrstrecken eingesetzt werden, die noch nicht mit einer moderneren Fahrzeugsicherungseinrichtung wie beispielsweise ETCS ausgestattet sind. Das erfindungsgemäße Schienenfahrzeug kann automatisch erkennen, mit welcher Fahrzeugsicherungseinrichtung eine Fahrstrecke ausgestattet ist.

Um auch eine Kommunikation zwischen den fahrzeugseitigen Fahrzeugsicherungseinrichtungen zu ermöglichen, können die wenigstens zwei mit der ATO-Einrichtung über die ATP-Schnittstellen verbundenen fahrzeugseitigen Fahrzeugsicherungseinrichtungen miteinander verbunden sein. So kann beispielsweise eine der Fahrzeugsicherungseinrichtungen als führend ausgebildet sein, beispielsweise die ETCS-Fahrzeugsicherungseinrichtung, und die Kontrolle an die wenigstens eine weitere Fahrzeugsicherungseinrichtung abgeben, beispielsweise die LZB- oder PZB- Fahrzeugsicherungseinrichtung, wenn eine entsprechende streckenseitige Fahrzeugsicherungseinrichtung erkannt wird. Beispielsweise kann die ETCS-Fahrzeugsicherungseinrichtung auf LZB- oder PZB-Strecken in einem STM (State Transmission Mode)-Modus betrieben werden, in dem es die Kontrolle an die LZB- oder PZB-Fahrzeugsicherungseinrichtung abgibt.

Die Erfindung betrifft weiterhin eine bahntechnische Anlage mit Fahrstrecken, die unterschiedliche streckenseitige Fahrzeugsicherungseinrichtungen aufweisen, und mit wenigstens einem erfindungsgemäßen Schienenfahrzeug, das nach einer der zuvor beschriebenen Ausführungsformen ausgebildet ist.

In einer vorteilhaften Ausgestaltung des erfindungsgemäßen Verfahrens können weitere für das automatisierte Fahren notwenige Informationen, die nicht von einer der Fahrzeugsicherungseinrichtungen übermittelt wurden, von einer Betriebsleitstelle an die ATO-Einrichtung übermittelt werden. Dies hat den Vorteil, dass wie oben bereits beschrieben sämtliche für das automatisierte Fahren notwendige Informationen an die ATO-Einrichtung übermittelt werden können. Dabei werden sicherheitsrelevante Informationen von den fahrzeugseitigen Fahrzeugsicherungseinrichtungen und sicherheitstechnisch unkritische Informationen von der Betriebsleitstelle an die ATO-Einrichtung übermittelt.

Im Folgenden wird die Erfindung mit Bezug auf die beispielhaften Ausführungsformen in den beigefügten Zeichnungen erläutert.

Es zeigen:
- Figur 1: eine schematische Darstellung einer beispielhaften Ausführungsform der erfindungsgemäßen bahntechnischen Anlage;
- Figur 2: eine schematische Darstellung einer beispielhaften Ausführungsform eines erfindungsgemäßen Schienenfahrzeugs der Anlage aus Figur 1.

Im Folgenden wird die Erfindung mit Bezug auf die beispielhafte Ausführungsform in den Figuren 1 und 2 beschrieben.

Eine beispielhafte Ausführungsform einer erfindungsgemäßen bahntechnischen Anlage 1, wie sie in Figur 1 dargestellt ist, weist wenigstens ein Schienenfahrzeug 2, eine Betriebsleitstelle 3 und mehrere Fahrstrecken 4a, 4b auf. Die Fahrstrecken 4a, 4b umfassen jeweils unterschiedliche streckenseitige Fahrzeugsicherungseinrichtungen 5a, 5b.

Das erfindungsgemäße Schienenfahrzeug 2 umfasst in der gezeigten beispielhaften Ausführungsform eine ATO-Einrichtung 6, eine erste Fahrzeugsicherungseinrichtung 7, eine zweite Fahrzeugsicherungseinrichtung 8, eine Fahrzeugsteuereinrichtung 9, eine Hinderniserkennungseinrichtung 10, eine Anzeigeeinrichtung 11, weitere Ein- und Ausgänge 12 und weitere Fahrzeugelemente 13.

Die ATO-Einrichtung ist für ein automatisiertes Fahren des Schienenfahrzeugs 2 ausgebildet und weist eine erste ATP-Schnittstelle 14, eine zweite ATP-Schnittstelle 15, eine Steuerschnittstelle 16 und eine Leitschnittstelle 17 auf. Die ATO-Einrichtung 6 ist über die erste ATP-Schnittstelle 14 mit der ersten Fahrzeugsicherungseinrichtung 7 verbunden und über die zweite ATP-Schnittstelle 15 mit der zweiten Fahrzeugsicherungseinrichtung 8. Die Steuerschnittstelle 16 verbindet die ATO-Einrichtung 6 mit der Fahrzeugsteuereinrichtung 9 und auch mit der lediglich optionalen Hinderniserkennungseinrichtung 10. Die Leitschnittstelle 17 verbindet die ATO-Einrichtung 6 mit der Betriebsleitstelle 3, wobei diese Verbindung in der Ausführungsform der Figuren als eine Funkverbindung 18, beispielsweise durch GSM oder GSM-R, ausgebildet ist.

Die erste fahrzeugseitige Fahrzeugsicherungseinrichtung 7 ist erfindungsgemäß als eine an sich bekannte LZB-Fahrzeugsicherungseinrichtung ausgebildet und weist ein Kommunikationsmittel 19 auf. Das Kommunikationsmittel 19 ist zur Kommunikation mit der entsprechenden streckenseitigen ebenfalls gemäß der LZB-Technologie ausgebildeten Fahrzeugsicherungseinrichtung 5a vorgesehen. Alternativ könnte die erste Fahrzeugsicherungseinrichtung 7 auch als eine PZB-Fahrzeugsicherungseinrichtung ausgebildet sein.

Die zweite Fahrzeugsicherungseinrichtung 8 ist erfindungsgemäß als eine ETCS-Fahrzeugsicherungseinrichtung ausgebildet und umfasst ein Kommunikationsmittel 20, das zur Kommunikation mit der entsprechenden streckenseitigen ETCS-Fahrzeugsicherungseinrichtung 5b ausgebildet ist.

Die Fahrzeugsteuereinrichtung 9 ist mit den weiteren Fahrzeugelementen 13, wie Antrieb, Bremse, etc., verbunden. Die Fahrzeugsteuereinrichtung 9 gibt Steuerbefehle an die weiteren Fahrzeugelemente 13 aus, um das Schienenfahrzeug 2 zu steuern und auf der Fahrstrecke 4a, 4b zu fahren. In der Fahrzeugsteuereinrichtung 9 ist beispielsweise auch eine automatische Fahr- und Bremssteuerung (AFB) integriert.

Die Hinderniserkennungseinrichtung 10 ist sowohl mit der ATO-Einrichtung 6 als auch der Fahrzeugsteuereinrichtung 9 verbunden. Die Hinderniserkennungseinrichtung 10 ist zum Erkennen von Hindernissen vor dem Schienenfahrzeug 2 im Bereich der Fahrstrecke 4a, 4b ausgebildet und gibt bei erkanntem Hindernis entsprechende Steuersignale an die ATO-Einrichtung 6 und die Fahrzeugsteuereinrichtung 9.

Die Anzeigeeinrichtung 11 ist beispielsweise ein Monitor in einem Führerstand des Schienenfahrzeugs 2, die einem gegebenenfalls noch vorhandenen Triebfahrzeugführer Informationen anzeigt.

Die weiteren Ein- und Ausgänge 12 sind ebenfalls mit der ATO-Einrichtung 6 verbunden und geben beispielsweise sichere oder nicht sichere Informationen an die ATO-Einrichtung 6, wie beispielsweise ein GPS-Ortssignal, Schaltstellungen von Schaltern oder Knöpfen auf einem Bedienpult oder Signale von einem Wegimpulsgeber.

Die Kommunikation zwischen der ATO-Einrichtung 6 und der Betriebsleitstelle 3 geschieht bei der dargestellten beispielhaften Ausführungsform über eine streckenseitig angeordnete Kommunikationseinrichtung 21, die beispielsweise in Form von Funkmasten entlang der Fahrstrecke 4a, 4b ausgebildet ist. Eine Kombination mit den Kommunikationsmitteln 19 und/oder 20 ist gegebenenfalls möglich.

Die erfindungsgemäße ATO-Einrichtung 6 weist die zwei ATP-Schnittstellen 14, 15 auf und ist folglich mit den unterschiedlichen fahrzeugseitigen Fahrzeugsicherungseinrichtungen 7, 8 signaltechnisch verbunden. Dadurch kann das erfindungsgemäße Schienenfahrzeug 2 gesteuert von der ATO-Einrichtung 6 auf den Fahrstrecken 4a, 4b automatisiert fahren, die mit unterschiedlichen streckenseitigen Fahrzeugsicherungseinrichtungen 5a, 5b ausgestattet sind. Die ATO-Einrichtung 6 übernimmt dabei in der Ausführungsform der Figuren die Funktionen:
Fahren (Antriebssteuerung), Bremsen (Bremssteuerung), Halten mit hoher Genauigkeit, Überwachung einer Haltetoleranz, Freigabe der Türen an einer vorgesehenen Seite, Türschließkommandos, Anzeigen einer Haltedauer, Anzeigen einer gewollten Abfahrtszeit, Anzeigen einer gewollten Ankunftszeit, energieoptimiertes Fahren und Bremsen, Nachberechnung des energieoptimierten Fahrens bei Veränderung des Fahrwegs während der Fahrt, Kontrolle eines maximalen Rucks des sogenannten Jerks, , bei Lastwechsel, pünktliche Ankunft nach Offline-Fahrplänen, Empfang und Berücksichtigung von Online-Fahrplankorrekturen, Fahrgastinformationsausgabe, Bereitstellung eines Streckenatlasses, Update eines Streckenatlasses mit aktualisierten Daten, Kommunikation mit der Betriebsleitstelle 3, Transport fremder Daten von und zu Kommunikationseinrichtungen entlang der Strecke, Offline-Betrieb mit vordefinierten Daten und Offline-Betrieb mit gänzlich oder teilweise aktualisierten Daten, die über geeignete Kommunikationsstrecken ausgetauscht werden. Selbstverständlich kann die ATO-Einrichtung 6 auch mehr oder weniger Funktionen erfüllen.

Für die genannten Funktionen und allgemein für das automatisierte Fahren eines Schienenfahrzeugs sind eine Vielzahl von Informationen, beispielsweise Führungsgrößen, auf Seiten der ATO-Einrichtung 6 notwendig. Diese Informationen werden der ATO-Einrichtung 6 von den fahrzeugseitigen Fahrzeugsicherungseinrichtungen 7, 8 und von der Betriebsleitstelle 3 übermittelt. Je nach sicherungstechnischer Ausstattung der Fahrstrecke 4a, 4b empfängt entweder die erste Fahrzeugsicherungseinrichtung 7 oder die zweite Fahrzeugsicherungseinrichtung 8 verschiedene Informationen von den streckenseitigen Fahrzeugsicherungseinrichtungen 5a, 5b. Alle darüber hinaus für das automatisierte Fahren nötigen Informationen erhält die ATO-Einrichtung 6 von der Betriebsleitstelle 3 oder über die Hinderniserkennungseinrichtung 10 oder beispielsweise eine andere Sensorik.

Die fahrzeugseitigen Fahrzeugsicherungseinrichtungen 7, 8 sind gemäß einem hohen Sicherheitsstandard, beispielsweise SIL3 oder SIL4, ausgebildet, so dass die Informationsübermittlung hierüber als besonders sicher angesehen werden kann. Beispielsweise werden über die ATP-Schnittstellen 14, 15 eine zulässige Höchstgeschwindigkeit und Bremssignale an die ATO-Einrichtung 6 übermittelt. Die Anzahl oder Art von Informationen, die die ATO-Einrichtung 6 von den fahrzeugseitigen Fahrzeugsicherungseinrichtungen 7, 8 erhält, ist ggf. unterschiedlich. So übermittelt die als LZB-Fahrzeugsicherungseinrichtung ausgebildete erste Fahrzeugsicherungseinrichtung 7 weniger Informationen an die ATO-Einrichtung 6 als die als modernere ETCS-Fahrzeugsicherungseinrichtung ausgebildete zweite Fahrzeugsicherungseinrichtung 8. Das erfindungsgemäße Schienenfahrzeug 2 hat in der in den Figuren dargestellten beispielhaften Ausführungsformen den Vorteil, dass es sowohl auf LZB ausgestatteten Fahrstrecken 4a und auch auf ETCS ausgestatteten Fahrstrecken 4b automatisch fahren kann. LZB ausgerüstete Fahrstrecken 4a sind beispielsweise in Deutschland und einigen anderen mitteleuropäischen Staaten sehr verbreitet. ETCS ausgestattete Fahrstrecken 4b werden immer häufiger gebaut und bilden insbesondere im länderübergreifenden Verkehr den Standard.

Mit Hilfe der Erfindung können auch bereits vorhandene Schienenfahrzeuge, die bereits eine erste Fahrzeugsicherungseinrichtung 7 aufweisen, leicht mit einer erfindungsgemäßen ATO-Einrichtung 6 nachgerüstet werden. Die zweite Fahrzeugsicherungseinrichtung 8 wird ergänzt, so dass das nachgerüstete erfindungsgemäße Schienenfahrzeug 2 die verschiedenen Fahrstrecken 4a, 4b automatisch befahren kann.

## Patentansprüche

1. ATO-Einrichtung (6) zum automatisierten Fahren eines Schienenfahrzeugs (2) auf Fahrstrecken (4a, 4b), die mit unterschiedlichen streckenseitigen Fahrzeugsicherungseinrichtungen (5a, 5b) ausgestattet sind,
wobei die ATO-Einrichtung (6) wenigstens zwei ATP-Schnittstellen (14, 15) aufweist, die zum Verbinden der ATO-Einrichtung (6) mit unterschiedlichen fahrzeugseitigen Fahrzeugsicherungseinrichtungen (7, 8) und zum Übermitteln von für das automatisierte Fahren nötigen Informationen von der jeweiligen fahrzeugseitigen Fahrzeugsicherungseinrichtung (7, 8) an die ATO-Einrichtung (6) ausgebildet sind,
wobei eine der ATP-Schnittstellen (14, 15) konfiguriert ist, die ATO-Einrichtung (6) mit einer Fahrzeugsicherungseinrichtung (7 , 8) zu verbinden die als ETCS-Fahrzeugsicherungseinrichtung ausgebildet ist und
wobei die andere der ATP-Schnittstellen (14, 15) so konfiguriert ist, die ATO-Einrichtung (6) mit einer Fahrzeugsicherungseinrichtung (7, 8) zu verbinden, die als LZB- oder PZB-Fahrzeugsicherungseinrichtung ausgebildet ist.

2. ATO-Einrichtung (6) nach Anspruch 1,
**dadurch gekennzeichnet, dass**
die ATO-Einrichtung (6) wenigstens eine Steuerschnittstelle (16) aufweist, die zum Verbinden der ATO-Einrichtung (6) mit einer Fahrzeugsteuereinrichtung (9) des Schienenfahrzeugs (2) ausgebildet ist, und zum Steuern des Schienenfahrzeugs (2) über die Steuerschnittstelle (16) ausgebildet ist.

3. ATO-Einrichtung (6) nach Anspruch 1 oder 2,
**dadurch gekennzeichnet, dass**
die ATO-Einrichtung (6) wenigstens eine Leitschnittstelle (17) aufweist, die zum Verbinden der ATO-Einrichtung mit einer Betriebsleitstelle (3) ausgebildet ist, und so ausgebildet ist, dass für das automatisierte Fahren nötige und nicht über die ATP-Schnittstellen (14, 15) übermittelte Informationen mittels der Leitschnittstelle (17) übermittelt werden.

4. Schienenfahrzeug (2)
mit wenigstens einer ATO-Einrichtung (6) nach einem der oben genannten Ansprüche und
mit wenigstens zwei unterschiedlichen mit der ATO-Einrichtung über die ATP-Schnittstellen (14, 15) verbundenen fahrzeugseitigen Fahrzeugsicherungseinrichtungen (7, 8), die jeweils zum Übermitteln von für das automatisierte Fahren nötigen Informationen an die ATO-Einrichtung (6) ausgebildet sind,
wobei eine der Fahrzeugsicherungseinrichtungen (7, 8) als eine ETCS-Fahrzeugsicherungseinrichtung ausgebildet ist und
wobei eine andere der Fahrzeugsicherungseinrichtungen (7, 8) als eine LZB- oder PZB-Fahrzeugsicherungseinrichtung ausgebildet ist.

5. Schienenfahrzeug (2) nach Anspruch 4,
**dadurch gekennzeichnet, dass**
die wenigstens zwei mit der ATO-Einrichtung über die ATP-Schnittstellen verbundenen fahrzeugseitigen Fahrzeugsicherungseinrichtung miteinander verbunden sind.

6. Bahntechnische Anlage (1)
mit Fahrstrecken (4a, 4b), die unterschiedliche streckenseitige Fahrzeugsicherungseinrichtungen (5a, 5b) aufweisen, und
mit wenigstens einem Schienenfahrzeug (2), das nach Anspruch 4 oder 5 ausgebildet ist.

7. Verfahren zum automatisierten Fahren eines Schienenfahrzeugs (2) auf Fahrstrecken (4a, 4b), die mit unterschiedlichen streckenseitigen Fahrzeugsicherungseinrichtungen (5a, 5b) ausgestattet sind,
bei dem für das automatisierte Fahren nötige Informationen zumindest teilweise von unterschiedlichen fahrzeugseitigen Fahrzeugsicherungseinrichtungen (7, 8) mittels wenigstens zwei ATP-Schnittstellen (14, 15) an eine ATO-Einrichtung (6) übermittelt werden, wobei eine der Fahrzeugsicherungseinrichtungen (7, 8) als eine ETCS-Fahrzeugsicherungseinrichtung ausgebildet ist und wobei eine andere der Fahrzeugsicherungseinrichtungen (7, 8) als eine LZB- oder PZB-Fahrzeugsicherungseinrichtung ausgebildet ist, und bei dem das Schienenfahrzeug (2) von der ATO-Einrichtung (6) in Abhängigkeit von den übermittelten Informationen gesteuert wird.

8. Verfahren nach Anspruch 7,
**dadurch gekennzeichnet, dass**
weitere für das automatisierte Fahren notwendige Informationen, die nicht von einer der Fahrzeugsicherungseinrichtungen (7, 8) übermittelt wurden, von einer Betriebsleitstelle (3) an die ATO-Einrichtung (6) übermittelt werden.

## Claims

1. ATO device (6) for the automated driving of a rail vehicle (2) on tracks (4a, 4b) which are equipped with different track-side vehicle protection devices (5a, 5b),
wherein the ATO device (6) has at least two ATP interfaces (14, 15) which are configured for connecting the ATO device (6) to different vehicle-side vehicle protection devices (7, 8) and for transferring information items necessary for the automated driving from the respective vehicle-side vehicle protection device (7, 8) to the ATO device (6),
wherein one of the ATP interfaces (14, 15) is configured to connect the ATO device (6) to a vehicle protection device (7, 8), which is configured as an ETCS vehicle protection device, and
wherein the other of the ATP interfaces (14, 15) is configured so as to connect the ATO device (6) to a vehicle protection device (7, 8), which is configured as an LZB or PZB vehicle protection device.

2. ATO device (6) according to claim 1,
**characterised in that**
the ATO device (6) has at least one control interface (16) which is configured for connecting the ATO device (6) to a vehicle control device (9) of the rail vehicle (2) and is configured for controlling the rail vehicle (2) via the control interface (16).

3. ATO device (6) according to claim 1 or 2,
**characterised in that**
the ATO device (6) has at least one master interface (17) which is configured for connecting the ATO device to an operational control centre (3) and is configured such that information items necessary for the automated driving and not transferred via the ATP interfaces (14, 15) are transferred by means of the master interface (17).

4. Rail vehicle (2)
having at least one ATO device (6) according to one of the aforementioned claims and
having at least two different vehicle-side vehicle protection devices (7, 8) connected to the ATO device via the ATP interfaces (14, 15), said vehicle protection devices each being configured to transfer information items necessary for the automated driving to the ATO device (6),
wherein one of the vehicle protection devices (7, 8) is configured as an ETCS vehicle protection device and
wherein another of the vehicle protection devices (7, 8) is configured as an LZB or PZB vehicle protection device.

5. Rail vehicle (2) according to claim 4,
**characterised in that**
the at least two vehicle-side vehicle protection devices connected to the ATO device via the ATP interfaces are connected to one another.

6. Railway-technical installation (1)
having tracks (4a, 4b) which have different track-side vehicle protection devices (5a, 5b) and
having at least one rail vehicle (2) which is configured according to claim 4 or 5.

7. Method for the automated driving of a rail vehicle (2) on tracks (4a, 4b) which are equipped with different track-side vehicle protection devices (5a, 5b),
wherein information items necessary for the automated driving are transferred at least partially from different vehicle-side vehicle protection devices (7, 8) to an ATO device (6) by means of at least two ATP interfaces (14, 15), wherein one of the vehicle protection devices (7, 8) is configured as an ETCS vehicle protection device and wherein another of the vehicle protection devices (7, 8) is configured as an LZB or PZB vehicle protection device, and
wherein the rail vehicle (2) is controlled by the ATO device (6) dependent upon the transferred information items.

8. Method according to claim 7,
**characterised in that**
further information items necessary for the automated driving that were not transferred by one of the vehicle protection devices (7, 8) are transferred from an operational control centre (3) to the ATO device (6).

## Revendications

1. Dispositif (6) de conduite automatique des trains pour la conduite automatisée d'un véhicule (2) ferroviaire sur des voies (4a, 4b) de circulation, qui sont équipées de dispositifs (5a, 5b) différents sur la voie pour assurer la sécurité d'un véhicule, dans lequel le dispositif (6) de conduite automatique d'un véhicule a au moins deux interfaces ATP (14, 15), qui sont constituées pour la liaison du dispositif (6) de conduite automatique d'un train à des dispositifs (7, 8) différents embarqués pour la sécurité d'un véhicule et pour la transmission d'informations nécessaires à la circulation automatisée du dispositif (7, 8) respectif embarqué de sécurité d'un véhicule au dispositif (6) de conduite automatique d'un véhicule,
dans lequel l'une des interfaces ATP (14, 15) est configurée pour relier le dispositif (6) de conduite automatique à un dispositif (7, 8) de sécurité d'un véhicule, qui est constitué en dispositif de sécurité d'un véhicule ETCS et, dans lequel l'autre des interfaces ATP (14, 15) est configurée pour relier le dispositif (6) de conduite automatique d'un véhicule à un dispositif (7, 8) de sécurité d'un véhicule, qui est constitué en dispositif de sécurité d'un véhicule LZB ou PZB.

2. Dispositif (6) de conduite automatique suivant la revendication 1,
**caractérisé en ce que**
le dispositif (6) de conduite automatique a au moins une interface (16) de commande, qui est constituée pour la liaison du dispositif (6) de conduite automatique à un dispositif (9) de commande de véhicule du véhicule (2) ferroviaire et pour la commande du véhicule (2) ferroviaire par l'interface (16) de commande.

3. Dispositif (6) de conduite automatique suivant la revendication 1 ou 2,
**caractérisé en ce que**
le dispositif (6) de conduite automatique a au moins une interface (17) de commandement, qui est constituée pour la liaison du dispositif de conduite automatique à un poste (3) de commandement, et est constitué de manière à transmettre au moyen de l'interface (17) de commandement des informations nécessaires à la circulation automatisée et qui ne sont pas transmises par les interfaces ATP (14, 15) .

4. Véhicule (2) ferroviaire
comprenant au moins un dispositif (6) de conduite automatique d'un véhicule ferroviaire suivant l'une des revendications précédentes et
comprenant au moins deux dispositifs (7, 8) de sécurité d'un véhicule différents embarqués et reliés au dispositif de conduite automatique par les interfaces ATP (14, 15), qui sont constitués chacun pour la transmission au dispositif (6) de conduite automatique d'informations nécessaires à la circulation automatisée,
dans lequel l'un des dispositifs (7, 8) de sécurité du véhicule est constitué en dispositif de sécurité de véhicule ETCS et dans lequel un autre des dispositifs (7, 8) de sécurité du véhicule est constitué en dispositif de sécurité de véhicule LZB ou PZB.

5. Véhicule (2) ferroviaire suivant la revendication 4, **caractérisé en ce que** les au moins deux dispositifs de sécurité du véhicule embarqués, reliés au dispositif de conduite automatique par les interfaces ATP, sont reliés entre eux.

6. Installation (1) de la technique des voies ferrées comprenant des voies (4a, 4b) de circulation, qui ont des dispositifs (5a, 5b) différents de sécurité d'un véhicule sur la voie et comprenant au moins un véhicule (2) ferroviaire, qui est constitué suivant la revendication 4 ou 5.

7. Procédé de circulation automatisée d'un véhicule (2) ferroviaire sur des voies (4a, 4b) de circulation, qui sont équipées de dispositifs (5a, 5b) différents sur la voie de sécurité du véhicule,
dans lequel on transmet au dispositif (6) de conduite automatique au moyen d'au moins deux interfaces ATP (14, 15) des informations nécessaires à la conduite automatisée au moins en partie par des dispositifs (7, 8) différents embarqués de sécurité d'un véhicule, dans lequel l'un des dispositifs (7, 8) de sécurité d'un véhicule est constitué en dispositif de sécurité d'un véhicule ETCS et un autre dispositif (7, 8) de sécurité d'un véhicule est constitué en dispositif de sécurité d'un véhicule LZB ou PZB et dans lequel on commande le véhicule (2) ferroviaire par le dispositif (6) de conduite automatique en fonction des informations transmises.

8. Procédé suivant la revendication 7,
**caractérisé en ce que**
on transmet d'autres informations nécessaires à la circulation automatisée, qui n'ont pas été transmises par l'un des dispositifs (7, 8) de sécurité d'un véhicule, d'un poste (3) de commandement au dispositif (6) de conduite automatique.
